# EUROPÄISCHE PATENTSCHRIFT

(11) **EP 3 561 418 B1**
(45) Veröffentlichungstag und Bekanntmachung des Hinweises auf die Patenterteilung: **10.11.2021**
(21) Anmeldenummer: 19165818.6
(22) Anmeldetag: 28.03.2019
(51) Int. Cl.: F25D 29/00

(54) **HAUSHALTSKÄLTEGERÄT MIT EINEM GEFRIERRAUM UND BETREIBEN EINES EINEN GEFRIERRAUM AUFWEISENDEN HAUSHALTSKÄLTEGERÄTES**
HOUSEHOLD REFRIGERATOR WITH A FREEZING CHAMBER AND OPERATION OF A DOMESTIC REFRIGERATION APPLIANCE WITH A FREEZING CHAMBER
APPAREIL DE REFROIDISSEMENT ÉLECTROMÉNAGER DOTÉ D'UN COMPARTIMENT DE CONGÉLATION ET FONCTIONNEMENT D'APPAREIL DE REFROIDISSEMENT ÉLECTROMÉNAGER COMPORTANT UN COMPARTIMENT DE CONGÉLATION

(30) Priorität: 23.04.2018 DE 102018206194
(43) Veröffentlichungstag der Anmeldung: 30.10.2019
(73) Patentinhaber: BSH Hausgeräte GmbH, 81739 München (DE)
(72) Erfinder: Flieger, Andre, 89522 Heidenheim (DE); Tischer, Thomas, 85540 Haar (DE); Reitwiessner, Marco, 81541 München (DE)

(56) Entgegenhaltungen:
- DE-A1- 3 642 701
- DE-A1- 3 713 869
- DE-A1-102008 041 006
- DE-B1- 2 610 571
- DE-U1- 9 414 633
- GB-A- 968 739
- JP-A- 2013 200 081

## Beschreibung

Die Erfindung betrifft ein Haushaltskältegerät mit einem Gefrierraum und ein Verfahren zum Betreiben eines Haushaltskältegerätes, das einen Gefrierraum aufweist.

Haushaltskältegeräte, die einen Gefrierraum umfassen, der während des bestimmungsgemäßen Betriebs auf Gefriertemperaturen deutlich unter 0 °C gekühlt wird, können eingerichtet sein, ein Warnsignal zu erzeugen, sobald die Ist-Temperatur des Gefrierraums über eine Warntemperatur steigt, die größer als die Soll-Gefriertemperatur und kleiner als 0 °C ist. Aufgrund des Warnsignals zeigt das Haushaltskältegerät z.B. eine entsprechende Warnung an, um eine Bedienperson des Haushaltskältegerätes darüber zu informieren, dass die Temperatur des Gefrierraums über die Warntemperatur gestiegen ist und daher die im Gefrierraum gelagerten Lebensmittel potenziell verdorben sind. Da beim erstmaligen Einschalten des Haushaltskältegerätes der Gefrierraum zunächst warm ist, d.h. üblicherweise eine Temperatur entsprechend der Umgebung des Haushaltskältegerätes aufweist, wird unmittelbar nach dem Einschalten das Warnsignal erzeugt. Dies kann die Bedienperson als störend empfinden.
Die DE 3642701 A1 offenbart eine Warneinrichtung für eine Kühl- und/oder Gefriereinrichtung mit einem an den Kältemittelkreislauf thermisch angekoppelten Temperatursensor, der an eine elektronische Schalteinrichtung zum Steuern eines Signalgebers angeschlossen ist, und mit einer Antriebseinrichtung für den Kältemittelkreislauf. Zu Beginn der Einschaltung der Antriebseinrichtung wird der am Temperatursensor anstehende Temperaturwert gespeichert, nach einer wählbaren Zeit wird der Temperaturwert am Temperatursensor erneut erfasst, und beide Temperaturwerte werden in der Schalteinrichtung verglichen. Der Signalgeber wird bei einem gegenüber dem ersten Temperaturwert unbeachtlichen Temperaturdifferenzwert aktiviert. Die Warneinrichtung kann auch über die Schalteinrichtung mit einer üblichen Warneinrichtung kombiniert werden, die beispielsweise nach einem Stromausfall über einen längeren Zeitraum bei wiederkehrender Spannung sofort ein Warnsignal auslöst, wenn eine vorgegebene Mindestlagertemperatur überschritten worden ist.

Aufgabe der vorliegenden Erfindung ist es, ein einen Gefrierraum aufweisendes Haushaltskältegerät anzugeben, welches die Bedienperson verbessert warnt, sobald der Gefrierraum eine Ist-Temperatur größer als die Warntemperatur aufweist.

Die Aufgabe der Erfindung wird gelöst durch ein Haushaltskältegerät, aufweisend einen wärmeisolierten Korpus mit einem Innenbehälter, der einen zum Lagern von Lebensmitteln vorgesehenen Gefrierraum begrenzt, eine Kältevorrichtung zum Kühlen des Gefrierraums auf eine vorgegebene oder vorgebbare Soll-Gefriertemperatur deutlich unter 0°C, einen Temperatursensor zum Ermitteln der Ist-Temperatur des Gefrierraums, und eine aufgrund der Ist-Temperatur und der Soll-Gefriertemperatur die Kältevorrichtung ansteuernde elektronische Steuervorrichtung, die eingerichtet ist, während eines Temperaturwarnmodus ein Warnsignal zu erzeugen, sobald die Ist-Temperatur des Gefrierraums eine vorbestimmte Warntemperatur überschreitet, die kleiner als 0 °C und größer als die Soll-Gefriertemperatur ist, und die eingerichtet ist, nach einem Einschalten des Haushaltskältegerätes den Temperaturwarnmodus erst dann zu aktivieren, sobald die Ist-Temperatur eine Aktivierungstemperatur kleiner oder gleich der Warntemperatur und größer als die Soll-Gefriertemperatur unterschreitet, spätestens aber nach Ablauf einer vorbestimmten Einschaltzeitdauer des Haushaltskältegerätes.

Ein weiterer Aspekt der Erfindung betrifft ein Verfahren zum Betreiben insbesondere des erfindungsgemäßen Haushaltskältegerätes, allgemein eines Haushaltskältegerätes, das einen wärmeisolierten Korpus mit einem Innenbehälter, der einen zum Lagern von Lebensmitteln vorgesehenen Gefrierraum begrenzt, und eine Kältevorrichtung zum Kühlen des Gefrierraums auf eine vorgegebene oder vorgebbare Soll-Gefriertemperatur deutlich unter 0°C umfasst, aufweisend folgende Verfahrensschritte:
- aufgrund eines Einschaltens des Haushaltskältegerätes, Ansteuern der Kältevorrichtung, sodass diese den Gefrierraum zumindest in etwa auf die Soll-Gefriertemperatur kühlt,
- kontinuierliches oder quasi-kontinuierliches Ermitteln der Ist-Temperatur des Gefrierraums insbesondere mittels eines Temperatursensors,
- Aktivieren eines Temperaturwarnmodus des Haushaltskältegerätes, sobald die Ist-Temperatur des Gefrierraums eine Aktivierungstemperatur kleiner oder gleich einer vorbestimmten Warntemperatur und größer als die Soll-Gefriertemperatur unterschreitet, spätestens aber nach Ablauf einer vorbestimmten Einschaltzeitdauer des Haushaltskältegerätes, und
- während des aktivierten Temperaturwarnmodus, Erzeugen eines Warnsignals, sobald die Ist-Temperatur des Gefrierraums die Warntemperatur überschreitet, die kleiner als 0 °C und größer als die Soll-Gefriertemperatur ist.

Das Haushaltskältegerät, das vorzugsweise ein No-Frost-Haushaltskältegerät ist, umfasst demnach den wärmeisolierten Korpus mit dem Innenbehälter.

Das erfindungsgemäße Haushaltskältegerät kann z.B. ein Haushaltsgefriergerät oder eine Gefrier-Kühlkombination sein, die neben dem Gefrierraum einen zum Lagern von Lebensmitteln vorgesehenen Kühlraum bei Temperaturen größer als 0 °C, z.B. bei 10 °C umfasst.

Der Gefrierraum wird mittels der Kältevorrichtung gekühlt. Diese ist vorzugsweise als ein dem Fachmann im Prinzip bekannter Kältemittelkreislauf ausgebildet und ist erfindungsgemäß derart ausgeführt, dass sie den Gefrierraum zumindest in etwa auf die vorgegebene oder vorgebbare Soll-Gefriertemperatur kühlt. Die Soll-Gefriertemperatur liegt insbesondere zwischen -24 °C und -15 °C. Insbesondere ist die Soll-Gefriertemperatur -18 °C.

Das Haushaltskältegerät umfasst die elektronische Steuervorrichtung, welche aufgrund der mit dem Temperatursensor ermittelten Ist-Temperatur und der Soll-Gefriertemperatur die Kältevorrichtung, insbesondere den Verdichter des Kältemittelkreislaufs in dem Fachmann im Prinzip bekannter Weise ansteuert oder regelt. Für das Ansteuern, gegebenenfalls das Regeln der Temperatur des Gefrierraums wird insbesondere dessen Ist-Temperatur kontinuierlich oder quasi-kontinuierlich, d.h. in diskreten Zeitintervallen z.B. periodisch ermittelt.

Das erfindungsgemäße Haushaltskältegerät ist eingerichtet, in einem Temperaturwarnmodus betrieben zu werden. Ist der Temperaturwarnmodus aktiviert, dann erzeugt insbesondere die elektronische Steuervorrichtung das Warnsignal, sobald die Ist-Temperatur des Gefrierraums die Warntemperatur überschreitet. Die Warntemperatur ist kleiner als 0 °C und größer als die Soll-Gefriertemperatur. Vorzugsweise weist die Warntemperatur einen Wert zwischen -10°C und -5°C auf. Insbesondere beträgt die Warntemperatur -7 °C. Steigt nämlich die Ist-Temperatur des Gefrierraums zu sehr, da z.B. die Kältevorrichtung defekt ist oder aufgrund eines Stromausfalls des Versorgungsnetzes, an dem das erfindungsgemäße Haushaltskältegerät angeschlossen ist, dann können die im Gefrierraum gelagerten Lebensmittel auftauen und gegebenenfalls verderben. Aufgrund des Warnsignals wird der Kunde entsprechend gewarnt.

Das erfindungsgemäße Haushaltskältegerät kann z.B. eine Anzeigevorrichtung umfassen und die elektronische Steuervorrichtung kann eingerichtet sein, aufgrund des Warnsignals die Anzeigevorrichtung anzusteuern, sodass diese automatisch eine Warnung anzeigt. Die Anzeigevorrichtung kann z.B. ein Display umfassen oder lediglich aus einer LED oder mehrere LEDs bestehen, die z.B. blinken, um die Warnung anzuzeigen. Das erfindungsgemäße Verfahren kann somit ein automatisches Anzeigen einer Warnung aufgrund des Warnsignals insbesondere mittels der Anzeigevorrichtung umfassen.

Das erfindungsgemäße Haushaltskältegerät kann z.B. einen Lautsprecher umfassen und die elektronische Steuervorrichtung kann eingerichtet sein, aufgrund des Warnsignals den Lautsprecher anzusteuern, sodass dieser automatisch eine akustische Warnung erzeugt. Das erfindungsgemäße Verfahren kann somit ein automatisches Erzeugen einer akustischen Warnung aufgrund des Warnsignals umfassen.

Das erfindungsgemäße Haushaltskältegerät bzw. dessen elektronische Steuervorrichtung kann auch eingerichtet sein, aufgrund des Warnsignals automatisch eine Nachricht z.B. über das Internet an ein Endgerät zu versenden.

Wenn das erfindungsgemäße Haushaltskältegerät z.B. von dem Kunden erstmalig in Betrieb genommen wird, also eingeschaltet wird, dann ist der Gefrierraum normalerweise warm und weist insbesondere eine der Umgebung des Haushaltskältegerätes entsprechende Temperatur auf, die größer als die Warntemperatur ist. Um in diesem Fall das Erzeugen des Warnsignals zu verhindern, ist der Temperarturwarnmodus zunächst deaktiviert und wird erst dann aktiviert, wenn die Ist-Temperatur des Gefrierraums unterhalb der Aktivierungstemperatur sinkt. Die Aktivierungstemperatur ist kleiner oder gleich der Warntemperatur, jedoch größer als die Soll-Gefriertemperatur. Somit bleibt beim Einschalten des erfindungsgemäßen Haushaltskältegerätes der Temperaturwarnmodus solange deaktiviert, bis der Gefrierraum ausreichend gekühlt ist, um ein vorzeitiges Erzeugen des Warnsignals zu verhindern. Die Aktivierungstemperatur ist insbesondere gleich der Warntemperatur oder insbesondere 1 °C bis 3 °C kleiner als die Warntemperatur.

Um sicher zustellen, dass der Temperaturwarnmodus z.B. auch bei einem defekten Haushaltskältegerät aktiviert wird, wird der Temperarturwarnmodus spätestens nach dem Ablauf der vorbestimmten Einschaltzeitdauer aktiviert. Der Wert der vorbestimmten Einschaltzeitdauer ist vorzugsweise derart gewählt, dass er größer als die Zeitdauer ist, die das eingeschaltete Haushaltskältegerät benötigt, um den Gefrierraum vom ungekühlten Zustand bis zur Soll-Gefriertemperatur abzukühlen. Die Zeitdauer, die das eingeschaltete Haushaltskältegerät benötigt, um den Gefrierraum vom ungekühlten Zustand bis zur Soll-Gefriertemperatur abzukühlen, wurde z.B. vorab für eine Serie bestimmter erfindungsgemäßer Haushaltskältegeräte empirisch ermittelt und beträgt z.B. acht Stunden. Die vorbestimmte Einschaltzeitdauer ist z.B. vier Stunden länger als die Zeitdauer, die das eingeschaltete Haushaltskältegerät benötigt, um den Gefrierraum vom ungekühlten Zustand bis zur Soll-Gefriertemperatur abzukühlen.

Die Einschaltzeitdauer ist insbesondere eine akkumulierte Zeitdauer, während der das Haushaltskältegerät seit seines erstmaligen Einschaltens eingeschaltet ist. Die Einschaltdauer ist demnach die Betriebszeit des Haushaltskältegerätes und beginnt somit nicht bei jedem neuen Einschalten zum neuen anzulaufen.

Das erfindungsgemäße Haushaltskältegerät umfasst vorzugsweise einen nichtflüchtigen Speicher, in den die elektronische Steuervorrichtung kontinuierlich oder quasi-kontinuierlich eine Information über die bis zum aktuellen Zeitpunkt vergangene Einschaltdauer speichert. Es wird also vorzugsweise kontinuierlich oder quasi-kontinuierlich eine Information über die bis zum aktuellen Zeitpunkt vergangene Einschaltdauer in einen nichtflüchtigen Speicher des Haushaltskältegerätes gespeichert. Um dies zu erreichen, umfasst das erfindungsgemäße Haushaltskältegerät z.B. einen mit der elektronischen Steuervorrichtung verbundenen Timer. Ist der Temperaturwarnmodus noch deaktiviert, dann startet der Timer beim Einschalten an zu zählen. Der Wert des Timers, d.h. sein Zählerstand, ist beim erstmaligen Einschalten des Haushaltskältegerätes "Null". Das Haushaltkältegerät bzw. dessen elektronische Steuervorrichtung ist vorzugsweise eingerichtet, kontinuierlich oder quasi-kontinuierlich eine Information des aktuellen Zählerstandes des Timers in den nichtflüchtigen Speicher zu schreiben und beim Einschalten des Haushaltskältegerätes den aktuell im nichtflüchtigen Speicher gespeicherten letztmaligen Zählerstand auszulesen und in den Timer als aktuellen Anfangswert zu laden. Somit ergibt der aktuelle Zählerstand des Timers die aktuelle Betriebszeit bzw. Einschaltzeitdauer, während der das Haushaltskältegerät seit seinem erstmaligen Einschaltens eingeschaltet ist.

Das erfindungsgemäße Haushaltskältegerät kann eine Innenraumbeleuchtung umfassen. Die Innenraumbeleuchtung kann z.B. vorgesehen sein, den Gefrierraum zumindest teilweise zu beleuchten. In diesem Fall kann das erfindungsgemäße Haushaltskältegerät ein zum Öffnen und Verschließen des Gefrierraums vorgesehenes Türblatt umfassen, wobei vorzugsweise die Innenraumbeleuchtung lediglich bei geöffnetem Türblatt eingeschaltet ist. Im Falle einer Gefrier-Kühlkombination kann die Innenraumbeleuchtung zum zumindest teilweise Beleuchten des Kühlraums vorgesehen sein. In diesem Fall kann das erfindungsgemäße Haushaltskältegerät ein zum Öffnen und Verschließen des Kühlraums vorgesehenes weiteres Türblatt umfassen, wobei vorzugsweise die Innenraumbeleuchtung lediglich bei geöffnetem weiteren Türblatt eingeschaltet ist. Im Falle der Gefrier-Kühlkombination können auch Innenraumbeleuchtungen für den Gefrierraum und den Kühlraum vorgesehen sein.

Das erfindungsgemäße Haushaltskältegerät kann einen Ausstellungsmodus aufweisen, während dessen die Innenraumbeleuchtung entsprechend eines bestimmungsgemäßen Betriebs aktiviert ist, jedoch die Kältevorrichtung dauerhaft ausgeschaltet ist, und die elektronische Steuervorrichtung automatisch nach dem Beenden des Ausstellungsmodus den Temperaturwarnmodus deaktiviert und den nichtflüchtigen Speicher zurücksetzt. Das erfindungsgemäße Verfahren kann somit ein bestimmungsgemäßes Betreiben einer Innenraumbeleuchtung des Haushaltskältegerätes während eines Ausstellungsmodus bei dauerhaft ausgeschalteter Kältevorrichtung aufweisen, und nach dem Beenden des Ausstellungsmodus ein automatisches Deaktivieren des Temperaturwarnmodus und ein Zurücksetzen des nichtflüchtigen Speichers. Während des Ausstellungsmodus ist insbesondere der Warnaktivierungsmodus deaktiviert.

Je nach Ausführungsform des erfindungsgemäßen Haushaltskältegerätes bzw. des erfindungsgemäßen Verfahrens ist es insbesondere vorgesehen, dass der Temperaturwarnmodus ab Werk deaktiviert ist. Erst nach erstmaligem Unterschreiten einer definierten Mindesttemperatur, der Aktivierungstemperatur, oder einer Mindestbetriebszeit, also der vorbestimmten Einschaltzeitdauer wird der Temperaturwarnmodus aktiviert. Damit erscheint der Alarm bzw. die Warnung frühestens nach dem Ende der vorbestimmten Einschaltzeitdauer, insbesondere nach mehreren Stunden, und nur wenn das Gefrierfach die eingestellte Temperatur tatsächlich nicht erreichen konnte bzw. nicht mehr erreichen kann. Somit wird ein Temperaturalarm nur signalisiert, wenn tatsächlich ein Fehler vorliegt. Eine zu hohe Temperatur während der Installation, d.h. der Inbetriebnahme des Haushaltskältegerätes wird nicht mehr als Fehler bewertet.

Ein Ausführungsbeispiel der Erfindung ist exemplarisch in den beigefügten schematischen Zeichnungen dargestellt. Es zeigen:
- Fig. 1: in einer perspektivischen Darstellung eines Haushaltskältegerätes,
- Fig. 2: eine elektronische Steuervorrichtung des Haushaltskältegerätes und mit der elektronischen Steuervorrichtung kommunizierende Komponenten des Haushaltskältegerätes, und
- Fig. 3: ein den Betrieb des Haushaltskältegerätes veranschaulichendes Flussdiagramm.

Die Fig. 1 zeigt in einer perspektivischen Darstellung ein Haushaltskältegerät 1, das im Falle des vorliegenden Ausführungsbeispiels als eine Gefrier-Kühlkombination ausgeführt ist.

Das Haushaltskältegerät 1 umfasst einen wärmeisolierten Korpus 2 mit einem Innenbehälter 3a und einem unterhalb des Innenbehälters 3a angeordneten weiteren Innenbehälter 3b. Der Innenbehälter 3a begrenzt einen zum Lagern von nicht dargestellten Lebensmitteln vorgesehenen Gefrierraum 3a und der weitere Innenbehälter 3b begrenzt einen zum Lagern von nicht dargestellten Lebensmitteln vorgesehenen Kühlraum 4b.

Das Haushaltskältegerät 1 umfasst ferner ein Türblatt 5a, welches insbesondere bezüglich einer vertikal verlaufenden Achse schwenkbar am Korpus 2 gelagert ist. Bei geöffnetem Türblatt 5a ist der Gefrierraum 4a zugänglich.

Das Haushaltskältegerät 1 umfasst ein weiteres Türblatt 5b, welches insbesondere bezüglich einer vertikal verlaufenden Achse schwenkbar am Korpus 2 gelagert ist. Bei geöffnetem weiteren Türblatt 5b ist der Kühlraum 4b zugänglich.

An der in Richtung Kühlraum 4a gerichteten Seite des weiteren Türblatts 5b sind im Falle des vorliegenden Ausführungsbeispiels mehrere Türabsteller 6 zum Lagern von Lebensmitteln angeordnet. Im Gefrierraum 4a ist insbesondere ein Fachboden 7a und im Kühlraum 4b sind insbesondere mehrere Fachböden 7b zum Lagern von Lebensmitteln angeordnet und im unteren Bereich des Kühlraums 4b ist insbesondere eine Schublade 8 angeordnet, in der ebenfalls Lebensmittel gelagert werden können.

Das Haushaltskältegerät 1 umfasst eine, dem Fachmann im Prinzip bekannte Kältevorrichtung 9 vorzugsweise in Form eines Kältemittelkreislaufs zum Kühlen des Gefrierraums 4a und des Kühlraums 4b.

Das Haushaltskältegerät 1 umfasst im Falle des vorliegenden Ausführungsbeispiels eine in der Fig. 2 gezeigte elektronische Steuervorrichtung 10, die die Kältevorrichtung 9, insbesondere den Verdichter des Kältemittelkreislaufs in für den Fachmann in allgemein bekannter Weise derart anzusteuern, dass der Kühlraum 4a und der Gefrierraum 4a zumindest in etwa mittels einer Eingabe-/ Anzeigevorrichtung 11 vorgebbare Temperaturen von z.B. 10°C bzw. von z.B. -18°C aufweisen. Die elektronische Steuervorrichtung 10 ist vorzugsweise derart eingerichtet, dass sie die Temperaturen des Kühlraums 4b und des Gefrierraums 4b regeln. Um gegebenenfalls die Ist-Temperaturen zu erhalten, kann das Haushaltskältegerät 1 wenigstens einen mit der elektronischen Steuervorrichtung 10 verbundenen Temperatursensor 12 aufweisen.

Im Falle des vorliegenden Ausführungsbeispiels kann das Haushaltskältegerät 1 einen mit der elektronischen Steuervorrichtung 10 verbundenen Lautsprecher 13 und/oder eine mit der elektronischen Steuervorrichtung 10 verbundene Schnittstelle 14 umfassen, über die das Haushaltskältegerät 1 eine Nachricht an ein nicht näher dargestellten Endgerät zu senden vermag. Die Schnittstelle 14 ist z.B. eine WLAN-Schnittstelle, sodass die Nachricht an das Endgerät über das Internet versendet werden kann. Das Endgerät ist z.B. ein Smartphone.

Im Falle des vorliegenden Ausführungsbeispiels umfasst das Haushaltskältegerät 1 einen nichtflüchtigen Speicher 15, in den die elektronische Steuervorrichtung 10 Informationen schreiben und aus dem die elektronische Steuervorrichtung 10 Informationen auslesen kann. Der nichtflüchtige Speicher 15 kann Teil der elektronischen Steuervorrichtung 10 sein.

Das Haushaltskältegerät 1 bzw. dessen elektronische Steuervorrichtung 10 ist eingerichtet, in einem Temperaturwarnmodus ein Warnsignal zu erzeugen, sobald die Ist-Temperatur des Gefrierraums 4a eine vorbestimmte Warntemperatur von z.B. -7 °C überschreitet.

Aufgrund des Warnsignals und gesteuert durch die elektronische Steuervorrichtung 10 wird im Falle des vorliegenden Ausführungsbeispiels automatisch eine entsprechende Warnung mit der Eingabe-/ Anzeigevorrichtung 11 angezeigt, eine akustische Warnung mit dem Lautsprecher 13 erzeugt und/oder über die Schnittstelle 14 eine entsprechende Nachricht an das Endgerät versendet.

Im Falle des vorliegenden Ausführungsbeispiels ist das Haushaltskältegerät 1 bzw. dessen elektronische Steuervorrichtung 10 eingerichtet, dass der Temperaturwarnmodus zunächst deaktiviert ist und nach dem Einschalten des Haushaltskältegerätes 1 folgendermaßen aktiviert wird. Dies ist mit einem in der Fig. 3 gezeigten Flussdiagramm veranschaulicht.

Im Falle des vorliegenden Ausführungsbeispiels ist das Haushaltskältegerät 1 bzw. dessen elektronische Steuervorrichtung 10 eingerichtet, nach dem Einschalten des Haushaltskältegerätes 1, Schritt A des Flussdiagramms, zu prüfen, ob der Temperaturwarnmodus bereits aktiviert ist. Nach der Produktion des Haushaltskältegerätes 1 ist der Temperaturwarnmodus standardmäßig deaktiviert.

Die erste Inbetriebnahme des Haushaltskältegerätes 1 erfolgt im Falle des vorliegenden Ausführungsbeispiels am Ende der Produktion während eines Tests, die zweite Inbetriebnahme beim Kunden, d.h. das Haushaltskältegerät 1 wird erstmalig für den Test eingeschaltet.

Ist der Temperaturwarnmodus noch deaktiviert, dann startet ein mit der elektronischen Steuervorrichtung 10 verbundener Timer 16 des Haushaltskältegerätes 1 zu zählen, Schritt B des Flussdiagramms. Der Timer 16 kann auch Teil der elektronischen Steuervorrichtung 10 sein.

Der Wert des Timers 16, d.h. sein Zählerstand, ist beim erstmaligen Einschalten des Haushaltskältegerätes 1 "Null". Des Weiteren ist das Haushaltkältegerät 1 bzw. dessen elektronische Steuervorrichtung 10 eingerichtet, kontinuierlich oder quasi-kontinuierlich eine Information des aktuellen Zählerstandes des Timers 16 in den nichtflüchtigen Speicher 15 zu schreiben und beim Einschalten des Haushaltskältegerätes 1 den aktuell im nichtflüchtigen Speicher 15 gespeicherten letztmaligen Zählerstand auszulesen und in den Timer 16 als aktuellen Anfangswert zu laden. Somit ergibt der aktuelle Zählerstand des Timers 16 die aktuelle Betriebszeit bzw. Einschaltzeitdauer, während der das Haushaltskältegerät 1 seit seinem erstmaligen Einschaltens eingeschaltet ist.

Nachfolgend überwacht das Haushaltskältegerät 1 bzw. dessen elektronische Steuervorrichtung 10 während einer Wartezeit bzw. einer vorbestimmten Einschaltzeitdauer kontinuierlich oder quasi-kontinuierlich die Ist-Temperatur des Gefrierraums 4a, Schritt C des Flussdiagramms.

Sobald die Ist-Temperatur eine Aktivierungstemperatur, die kleiner oder gleich der Warntemperatur und größer als die Soll-Gefriertemperatur ist, unterschreitet, spätestens aber nach Ablauf der vorbestimmten Einschaltzeitdauer, wird der Temperaturwarnmodus automatisch aktiviert, Schritt D des Flussdiagramms, sodass das Haushaltskältegerät 1 bzw. dessen elektronische Steuervorrichtung 10 den Gefrierraum 4a auf ein Überschreiten dessen Ist-Temperatur über die Warntemperatur zu überwachen vermag, Schritt E des Flussdiagramms. Die Aktivierungstemperatur ist vorzugsweise gleich der Warntemperatur.

Ist der Temperaturwarnmodus erst einmal aktiviert, dann bleibt er dauerhaft aktiviert, auch wenn das Haushaltskältegerät aus und wieder eingeschaltet wird, z.B. bedingt durch einen Stromausfall des elektrischen Netzes, an dem das Haushaltskältegerät 1 angeschlossen ist.

Der Test des Haushaltskältegerätes 1 nach dessen erstmaligen Einschaltens ist normalerweise derart kurz, dass der Gefrierraum 4a nicht auf Temperaturen unter der Aktivierungstemperatur gekühlt wird, sodass der Temperaturwarnmodus während des Tests nicht automatisch aktiviert wird, sondern normalerweise erst nach dem zweitmaligen Einschalten, also bei der Inbetriebnahme beim Kunden.

Die Wartezeit bzw. die vorbestimmte Einschaltzeitdauer für die sichere Aktivierung des Temperaturwarnmodus ist länger als die benötigte Zeit für den Test plus die Zeit, die für ein erstes Abkühlen des Gefrierraums 4a unter die Aktivierungstemperatur benötigt wird. Diese Zeitdauer ist abhängig vom Gerätetyp, z.B. 30 Minuten Testzeit + 8 Std. für die erste Abkühlung des Gefrierraums 4a. In diesem Fall kann die vorbestimmte Einschaltzeitdauer z.B. auf 720 min festgelegt werden.

Durch das kontinuierliche bzw. quasi-kontinuierliche, insbesondere periodische Abspeichern des Zählerstandes des Timers 16 im nichtflüchtigen Speicher 15 ist sichergestellt, dass das Haushaltkältegerät 1 den Temperaturwarnmodus spätestens nach Ablauf der Wartezeit bzw. der vorbestimmte Einschaltzeitdauer aktiviert, wenn die Stromzufuhr zum Haushaltskältegerät 1 während dieser ersten Phase unterbrochen wird (Stromausfälle, Netzschwankungen).

Im Falle des vorliegenden Ausführungsbeispiels ist es vorgesehen, dass das Haushaltskältegerät 1 in einem Demo-Modus bzw. einem Ausstellungsmodus betrieben werden kann. Während des Ausstellungsmodus ist die Kältevorrichtung 9 dauerhaft ausgeschaltet, jedoch eine mit der elektronischen Steuervorrichtung 10 verbundene Innenraumbeleuchtung 17 des Haushaltskältegerätes 1, die z.B. vorgesehen ist, den Kühlraum 4b bei geöffnetem weiteren Türblatt 5b zumindest teilweise zu beleuchten, aktiviert.

Das Haushaltskältegerät 1 bzw. dessen elektronische Steuervorrichtung 10 ist insbesondere derart eingerichtet, dass nach Beendigung des Ausstellungsmodus das Haushaltskältegerät 1 automatisch auf die Werkseinstellung zurück gesetzt wird, also der im nichtflüchtigen Speicher 15 gespeicherte Zählerstand auf "Null" zurückgesetzt und der Temperaturwarnmodus deaktiviert wird. Während des Ausstellungsmodus ist insbesondere der Warnaktivierungsmodus deaktiviert.

### BEZUGSZEICHENLISTE

- 1: Haushaltskältegerät
- 2: wärmeisolierter Korpus
- 3a: Innenbehälter
- 3b: weiterer Innenbehälter
- 4a: Gefrierraum
- 4b: Kühlraum
- 5a: Türblatt
- 5b: weiteres Türblatt
- 6: Türabsteller
- 7a: Fachboden
- 7b: Fachböden
- 8: Schublade
- 9: Kältevorrichtung
- 10: elektronische Steuervorrichtung
- 11: Eingabe-/ Anzeigevorrichtung
- 12: Temperatursensor
- 13: Lautsprecher
- 14: Schnittstelle
- 15: nichtflüchtiger Speicher
- 16: Timer
- 17: Innenraumbeleuchtung
- A-E: Schritte

## Patentansprüche

1. Haushaltskältegerät, aufweisend einen wärmeisolierten Korpus (2) mit einem Innenbehälter (3a), der einen zum Lagern von Lebensmitteln vorgesehenen Gefrierraum (4a) begrenzt, eine Kältevorrichtung (9) zum Kühlen des Gefrierraums (4a) auf eine vorgegebene oder vorgebbare Soll-Gefriertemperatur deutlich unter 0°C, einen Temperatursensor (12) zum Ermitteln der Ist-Temperatur des Gefrierraums (4a), und eine aufgrund der Ist-Temperatur und der Soll-Gefriertemperatur die Kältevorrichtung (9) ansteuernde elektronische Steuervorrichtung (10), die eingerichtet ist, während eines Temperaturwarnmodus ein Warnsignal zu erzeugen, sobald die Ist-Temperatur des Gefrierraums (4a) eine vorgegebene oder vorgebbare Warntemperatur überschreitet, die kleiner als 0 °C und größer als die Soll-Gefriertemperatur ist, und die eingerichtet ist, nach einem Einschalten des Haushaltskältegerätes (1) den Temperaturwarnmodus erst dann zu aktivieren, sobald die Ist-Temperatur eine Aktivierungstemperatur kleiner oder gleich der Warntemperatur und größer als die Soll-Gefriertemperatur unterschreitet, spätestens aber nach Ablauf einer vorbestimmten Einschaltzeitdauer des Haushaltskältegerätes (1).

2. Haushaltskältegerät nach Anspruch 1, **dadurch gekennzeichnet, dass** die Einschaltzeitdauer eine akkumulierte Zeitdauer ist, während der das Haushaltskältegerätes (1) seit seines erstmaligen Einschaltens eingeschaltet ist.

3. Haushaltskältegerät nach Anspruch 2, **gekennzeichnet durch** einen nichtflüchtigen Speicher (15), in den die elektronische Steuervorrichtung (10) kontinuierlich oder quasi-kontinuierlich eine Information über die bis zum aktuellen Zeitpunkt vergangene Einschaltdauer speichert.

4. Haushaltskältegerät nach Anspruch 3, **gekennzeichnet durch** eine Innenraumbeleuchtung (17) und einen Ausstellungsmodus, während dessen die Innenraumbeleuchtung (17) entsprechend eines bestimmungsgemäßen Betriebs aktiviert ist, jedoch die Kältevorrichtung (9) dauerhaft ausgeschaltet ist, und die elektronische Steuervorrichtung (10) automatisch nach dem Beenden des Ausstellungsmodus den Temperaturwarnmodus deaktiviert und den nichtflüchtigen Speicher (15) zurücksetzt.

5. Haushaltskältegerät nach einem der Ansprüche 1 bis 4, **dadurch gekennzeichnet, dass** die Soll-Gefriertemperatur einen Wert zwischen -15°C und -24°C aufweist, und/oder die Warntemperatur einen Wert zwischen -10°C und -5°C aufweist.

6. Haushaltskältegerät nach einem der Ansprüche 1 bis 5, **dadurch gekennzeichnet, dass** die vorbestimmte Einschaltzeitdauer einen Wert aufweist, der größer als die Zeitdauer ist, die das Haushaltskältegerät (1) benötigt, um den Gefrierraum (4a) vom ungekühlten Zustand bis zur Soll-Gefriertemperatur abzukühlen.

7. Haushaltskältegerät nach einem der Ansprüche 1 bis 6, **dadurch gekennzeichnet, dass** die elektronische Steuervorrichtung (1) eingerichtet ist, aufgrund des Warnsignal, automatisch eine Warnung mit einer Anzeigevorrichtung (11) des Haushaltskältegerätes (1) anzuzeigen, und/oder automatische eine akustische Warnung mit einem Lautsprecher des Haushaltskältegerätes zu erzeugen und/oder automatisch eine Nachricht an ein Endgerät zu versenden.

8. Verfahren zum Betreiben eines Haushaltskältegerätes, das einen wärmeisolierten Korpus (2) mit einem Innenbehälter (3a), der einen zum Lagern von Lebensmitteln vorgesehenen Gefrierraum (4a) begrenzt, und eine Kältevorrichtung (9) zum Kühlen des Gefrierraums (4a) auf eine vorgegebene oder vorgebbare Soll-Gefriertemperatur deutlich unter 0°C umfasst, aufweisend folgende Verfahrensschritte:
- aufgrund eines Einschaltens des Haushaltskältegerätes (1), Ansteuern der Kältevorrichtung (9), sodass diese den Gefrierraum (4a) zumindest in etwa auf die Soll-Gefriertemperatur kühlt,
- kontinuierliches oder quasi-kontinuierliches Ermitteln der Ist-Temperatur des Gefrierraums (4a) insbesondere mittels eines Temperatursensors (12),
- Aktivieren eines Temperaturwarnmodus des Haushaltskältegerätes (1), sobald die Ist-Temperatur des Gefrierraums (4a) eine Aktivierungstemperatur kleiner oder gleich einer vorbestimmten Warntemperatur und größer als die Soll-Gefriertemperatur unterschreitet, spätestens aber nach Ablauf einer vorbestimmten Einschaltzeitdauer des Haushaltskältegerätes (1), und
- während des aktivierten Temperaturwarnmodus, Erzeugen eines Warnsignals, sobald die Ist-Temperatur des Gefrierraums (4a) die Warntemperatur überschreitet, die kleiner als 0 °C und größer als die Soll-Gefriertemperatur ist.

9. Verfahren nach Anspruch 8, bei dem Einschaltzeitdauer eine akkumulierte Zeitdauer ist, während der das Haushaltskältegerätes (1) seit seines erstmaligen Einschaltens eingeschaltet ist.

10. Verfahren nach Anspruch 9, aufweisend kontinuierliches oder quasi-kontinuierliches Speichern einer Information über die bis zum aktuellen Zeitpunkt vergangene Einschaltdauer in einen nichtflüchtigen Speicher (15) des Haushaltskältegerätes (1).

11. Verfahren nach Anspruch 10, aufweisend bestimmungsgemäßes Betreiben einer Innenraumbeleuchtung (17) des Haushaltskältegerätes (1) während eines Ausstellungsmodus bei dauerhaft ausgeschalteter Kältevorrichtung (9), und nach dem Beenden des Ausstellungsmodus automatisches Deaktivieren des Temperaturwarnmodus und Zurücksetzen des nichtflüchtigen Speichers (15).

12. Verfahren nach einem der Ansprüche 8 bis 11, bei dem die Soll-Gefriertemperatur einen Wert zwischen -15°C und -24°C aufweist, und/oder die Warntemperatur einen Wert zwischen -10°C und -5°C aufweist.

13. Verfahren nach einem der Ansprüche 8 bis 12, bei dem die Einschaltzeitdauer einen Wert aufweist, der größer als die Zeitdauer ist, die das Haushaltskältegerät (1) benötigt, um den Gefrierraum (4a) vom ungekühlten Zustand bis zur Soll-Gefriertemperatur abzukühlen.

14. Verfahren nach einem der Ansprüche 8 bis 13, aufweisend aufgrund des Warnsignals, automatisches Anzeigen einer Warnung mit einer Anzeigevorrichtung (11) des Haushaltskältegerätes (1), und/oder automatisches Erzeugen einer akustischen Warnung mit einem Lautsprecher (13) des Haushaltskältegerätes (1) und/oder automatisches Versenden einer Nachricht an ein Endgerät.

## Claims

1. Household refrigeration appliance, having a heat-insulated carcass (2) with an inner container (3a), which bounds a freezer compartment (4a) provided for the storage of food, a refrigeration appliance (9) for cooling the freezer compartment (4a) to a predetermined or predeterminable target freezer temperature significantly below 0°C, a temperature sensor (12) for determining the actual temperature of the freezer compartment (4a), and an electronic control apparatus (10), which controls the refrigeration appliance (9) on account of the actual temperature and the target freezer temperature and which is designed to generate a warning signal during a temperature warning mode, as soon as the actual temperature of the freezer compartment (4a) exceeds a predetermined or predeterminable warning temperature, which is less than 0°C and greater than the target freezer temperature, and which is designed only then to activate the temperature warning mode after the household refrigeration appliance (1) has been switched on, as soon as the actual temperature does not reach an activation temperature of less than or equal to the warning temperature and greater than the target freezer temperature, but at the latest after a predetermined switch-on duration of the household refrigeration appliance (1) has elapsed.

2. Household refrigeration appliance according to claim 1, **characterised in that** the switch-on duration is an accumulated duration, during which the household refrigeration appliance (1) is switched on since its initial switch-on.

3. Household refrigeration appliance according to claim 2, **characterised by** a non-volatile memory (15), in which the electronic control apparatus (10) continuously or virtually continuously stores an item of information about the switch-on duration elapsed up to the current point in time.

4. Household refrigeration appliance according to claim 3, **characterised by** an interior lighting (17) and a display mode, during which the interior lighting (17) is activated according to a standard operation, but the refrigeration appliance (9) is permanently switched off, and the electronic control apparatus (10) automatically deactivates the temperature warning mode after the display mode has ended and resets the non-volatile memory (15).

5. Household refrigeration appliance according to one of claims 1 to 4, **characterised in that** the target freezer temperature has a value of between -15°C and -24°C, and/or the warning temperature has a value of between -10°C and -5°C.

6. Household refrigeration appliance according to one of claims 1 to 5, **characterised in that** the predetermined switch-on duration has a value which is greater than the duration which the household refrigeration appliance (1) requires to cool the freezer compartment (4a) down from the uncooled state to the target freezer temperature.

7. Household refrigeration appliance according to one of claims 1 to 6, **characterised in that** the electronic control apparatus (1) is designed to automatically display a warning with a display apparatus (11) of the household refrigeration appliance (1) on account of the warning signal and/or to automatically generate an acoustic warning with a loudspeaker of the household refrigeration appliance and/or to automatically send a message to a terminal.

8. Method for operating a household refrigeration appliance, which comprises a heat-insulated carcass (2) with an inner container (3a), which bounds a freezer compartment (4a) provided for the storage of food, and a refrigeration appliance (9) for cooling the freezer compartment (4a) to a predetermined or predeterminable target freezer temperature of significantly below 0°C, having the following method steps:
- on account of switching on the household refrigeration appliance (1), controlling the refrigeration appliance (9) so that this cools the freezer compartment (4a) at least approximately to the target freezer temperature,
- continuously or virtually continuously determining the actual temperature of the freezer compartment (4a) in particular by means of a temperature sensor (12),
- activating a temperature warning mode of the household refrigeration appliance (1) as soon as the actual temperature of the freezer compartment (4a) does not reach an activation temperature of less than or equal to a predetermined warning temperature and greater than the target freezer temperature, but at the latest after a predetermined switch-on duration of the household refrigeration appliance (1) has elapsed, and
- during the activated temperature warning mode, generating a warning signal as soon as the actual temperature of the freezer compartment (4a) exceeds the warning temperature which is less than 0°C and greater than the target freezer temperature.

9. Method according to claim 8, in which the switch-on duration is an accumulated duration, during which the household refrigeration appliance (1) is switched on since its initial switch-on.

10. Method according to claim 9, having a continuous or virtually continuous storage of an item of information relating to the switch-on duration elapsed up to the current point in time in a non-volatile memory (15) of the household refrigeration appliance (1).

11. Method according to claim 10, having normal operation of an interior lighting (17) of the household refrigeration appliance (1) during a display mode with a permanently switched-off refrigeration appliance (9) and after terminating the display mode automatically deactivating the temperature warning mode and resetting the non-volatile memory (15).

12. Method according to one of claims 8 to 11, in which the target freezer temperature has a value between -15°C and -24°C, and/or the warning temperature has a value between -10°C and -5°C.

13. Method according to one of claims 8 to 12, in which the switch-on duration has a value which is greater than the duration which the household refrigeration appliance (1) requires in order to cool the freezer compartment (4a) from the uncooled state as far as the target freezer temperature.

14. Method according to one of claims 8 to 13, having, on account of the warning signal, automatic display of a warning with a display device (11) of the household refrigeration appliance (1), and/or automatic generation of an acoustic warning with a loudspeaker (13) of the household refrigeration appliance (1) and/or automatic forwarding of a message to a terminal.

## Revendications

1. Appareil frigorifique électroménager, comprenant un corps (2) calorifugé qui comporte une enceinte intérieure (3a) délimitant un compartiment de congélation (4a) prévu pour le stockage d'aliments, un dispositif de réfrigération (9) pour refroidir le compartiment de congélation (4a) à une température de congélation de consigne prédéterminée ou prédéterminable clairement inférieure à 0°C, un capteur de température (12) pour détecter la température effective du compartiment de congélation (4a), et une unité de commande électronique (10) qui amorce le dispositif de réfrigération (9) sur la base de la température effective et de la température de congélation de consigne et conçue pour générer un signal d'alarme pendant un mode d'alarme de température dès que la température effective du compartiment de congélation (4a) dépasse une température d'alarme prédéterminée ou prédéterminable inférieure à 0°C et supérieure à la température de congélation de consigne et conçue pour activer, après la mise en marche de l'appareil frigorifique électroménager (1), le mode d'alarme de température uniquement, dès que la température effective passe en dessous d'une température d'activation inférieure ou égale à la température d'alarme et supérieure à la température de congélation de consigne, mais au plus tard après l'écoulement d'une période de fonctionnement prédéterminée de l'appareil frigorifique électroménager (1).

2. Appareil frigorifique électroménager selon la revendication 1, **caractérisé en ce que** la période de fonctionnement est une durée accumulée pendant laquelle l'appareil frigorifique électroménager (1) est en service depuis sa première mise en service.

3. Appareil frigorifique électroménager selon la revendication 2, **caractérisé par** une mémoire non-volatile (15) dans laquelle l'unité de commande électronique (10) stocke de manière continue ou quasi-continue une information sur la période de fonctionnement qui s'est écoulée jusqu'au moment actuel.

4. Appareil frigorifique électroménager selon la revendication 3, **caractérisé par** un éclairage intérieur (17) et un mode d'exposition pendant lequel l'éclairage intérieur (17) est allumé conformément à un service normal, cependant le dispositif de réfrigération (9) est éteint en permanence, et l'unité de commande électronique (10) désactive automatiquement le mode d'alarme de température après la désactivation du mode d'exposition et remets à zéro la mémoire non-volatile (15).

5. Appareil frigorifique électroménager selon l'une des revendications 1 à 4, **caractérisé en ce que** la température de congélation de consigne accuse une valeur comprise entre -15°C et -24°C, et / ou la température d'alarme accuse une valeur comprise entre -10°C et -5°C.

6. Appareil frigorifique électroménager selon l'une des revendications 1 à 5, **caractérisé en ce que** la période de service prédéterminée accuse une valeur supérieure à la période nécessaire à l'appareil frigorifique électroménager (1) pour refroidir le compartiment de congélation (4a) depuis l'état non réfrigéré jusqu'à atteindre la température de congélation de consigne.

7. Appareil frigorifique électroménager selon l'une des revendications 1 à 6, **caractérisé en ce que** l'unité de commande électronique (1) est conçue pour afficher automatiquement une alarme à l'aide d'un dispositif d'affichage (11) de l'appareil de réfrigération électroménager (1) à partir du signal d'alarme, et / ou pour générer automatiquement une alarme acoustique grâce à un haut-parleur de l'appareil frigorifique électroménager et / ou pour émettre automatiquement un message à un terminal.

8. Procédé d'exploitation d'un appareil frigorifique électroménager comportant un corps (2) calorifugé comprenant une enceinte intérieure (3a) délimitant un compartiment de congélation (4a) pour le stockage d'aliments, et comportant un dispositif de réfrigération (9) pour refroidir le compartiment de congélation (4a) à une température de consigne de congélation prédéfinie ou prédéfinissable clairement inférieure à 0°C, comportant les étapes de procédé suivantes :
- par suite de la mise en service de l'appareil frigorifique électroménager (1), le dispositif de réfrigération (9) est activé de manière qu'il refroidit le compartiment de congélation (4a) à au moins la température de consigne de congélation environ,
- détection continue ou quasi-continue de la température effective du compartiment de congélation (4a), notamment grâce à un capteur de température (12),
- activation d'un mode d'alarme de température de l'appareil frigorifique électroménager (1) dès que la température effective du compartiment de congélation (4a) passe en dessous d'une température d'activation inférieure ou égale à une température d'alarme prédéfinie et supérieure à la température de congélation de consigne, toutefois au plus tard après écoulement d'une durée de fonctionnement prédéterminé de l'appareil frigorifique électroménager (1), et
- pendant le mode d'alarme de température activé, génération d'un signal d'alarme dès que la température effective du compartiment de congélation (4a) dépasse la température d'alarme qui est inférieure à 0°C et supérieure à la température de congélation de consigne.

9. Procédé selon la revendication 8, dans lequel la durée de fonctionnement est une période accumulée pendant laquelle l'appareil frigorifique électroménager (1) est en service depuis sa première mise en marche.

10. Procédé selon la revendication 9, comprenant le stockage continu ou quasi-continu d'une information portant sur la durée de fonctionnement écoulée jusqu'au moment actuel dans une mémoire non-volatile (15) de l'appareil frigorifique électroménager (1).

11. Procédé selon la revendication 10, comprenant, l'utilisation normale d'un éclairage intérieur (17) de l'appareil frigorifique électroménager (1) pendant un mode d'exposition avec un dispositif de réfrigération (9) qui est à l'arrêt permanent, et après la fin du mode d'exposition, la désactivation automatique du mode d'alarme de température et la remise à zéro de la mémoire non volatile (15).

12. Procédé selon l'une des revendications 8 à 11, dans lequel la température de congélation de consigne accuse une valeur comprise entre -15°C et -24°C, et / ou la température d'alarme accuse une valeur comprise entre -10°C et -5°C.

13. Procédé selon l'une des revendications 8 à 12, dans lequel la durée de fonctionnement accuse une valeur supérieure à la période nécessaire à l'appareil frigorifique électroménager (1) pour refroidir le compartiment de congélation (4a) depuis l'état non réfrigéré jusqu'à la température de congélation de consigne.

14. Procédé selon l'une des revendications 8 à 13, comprenant, suite à l'alarme, l'affichage automatique d'une alarme à l'aide d'un dispositif d'affichage (11) de l'appareil frigorifique électroménager (1), et / ou génération automatique d'une alarme acoustique grâce à un haut-parleur (13) de l'appareil frigorifique électroménager (1) et / ou émission automatique d'un message à un terminal.
